# EUROPÄISCHE PATENTSCHRIFT

(11) **EP 0 476 459 B1**
(45) Veröffentlichungstag und Bekanntmachung des Hinweises auf die Patenterteilung: **18.05.1994**
(21) Anmeldenummer: 91115098.5
(22) Anmeldetag: 06.09.1991
(51) Int. Cl.: B66C 13/22, B66D 1/54

(54) **Sicherheitsvorrichtung für Krane**
Safety device for cranes
Dispositif de sécurité pour grues

(30) Priorität: 21.09.1990 DE 4029992
(43) Veröffentlichungstag der Anmeldung: 25.03.1992
(73) Patentinhaber: SIEMENS AKTIENGESELLSCHAFT, 80333 München (DE)
(72) Erfinder: Axmann, Arnold, Dipl.-Ing., W-8520 Erlangen (DE); Pütt, Reinhold, W-4100 Duisburg (DE)

(56) Entgegenhaltungen:
- FR-A- 2 638 728
- GB-A- 2 031 363
- GB-A- 2 031 363
- GB-A- 2 144 091

## Beschreibung

Die Erfindung betrifft eine Sicherheitsvorrichtung an einem Kran, bei dem mindestens ein elektrischer Antriebsmotor über Getriebe mit mindestens einer Seiltrommel mechanisch gekuppelt ist, wobei der Antriebsmotor mit einem Drehzahlgeber und mit einem Drehwinkelgeber gekuppelt ist, die Seiltrommel ebenfalls mit einem Drehzahlgeber und mit einem Drehwinkelgeber gekuppelt ist und wobei die Drehzahlgeber und Drehwinkelgeber an einer Auswerteschaltung angeschlossen sind, die die von den Drehzahlgebern und den Drehwinkelgeber für den Antriebsmotor gelieferten Werte fortlaufend in ihrer Relation zu den für die Seiltrommel gelieferten Werten überwacht und bei einem Abweichen von vorgegebenen Relationen ein Storungssignal für eine Notabschaltung abgibt.

Bei einer derartigen, aus der GB-A-2 031 363 bekannten Sicherheitsvorrichtung sind an dem Antriebsmotor und der Seiltrommel eines Krans mitrotierende Schalter mechanisch angekuppelt, die je nach Winkelstellung einen Stromkreis schlieβen oder unterbrechen, wobei die Schalter zusätzlich derart ausgebildet sind, daß ihre jeweilige Winkelstellung durch die Drehzahl beeinflußt wird. Bei störungsfreiem Betrieb übernehmen die Schalter abwechselnd den Stromfluß in dem Stromkreis, so daß ein kontinuierlicher Strom fließt. Im Fehlerfall kommt es aufgrund von asynchronen Rotationen und Abweichungen in den Winkelstellungen der Schalter zu Unterbrechungen im Stromfluß, die in einer Auswerteschaltung detektiert und zur Auslösung einer Notabschaltung herangezogen werden.

Der Erfindung liegt die Aufgabe zugrunde, eine einfache und zuverlässige Sicherheitsvorrichtung anzugeben, bei der zusätzlich eine Überwachung der einzelnen Geber erfolgt.

Gemäß der Erfindung wird die Aufgabe dadurch gelöst, daß die Auswerteschaltung zusätzlich aus den Drehzahlwerten der Drehzahlgeber abgeleitete Drehwinkelwerte mit den von den jeweils zugehörigen Drehwinkelgebern gelieferten Drehwinkelwerten vergleicht. Auf diese Weise wird eine einfache Überwachung der einzelnen Geber erreicht, da z. B. das zeitliche Integral der von einem der Drehzahlgeber gelieferten Drehzahlwerte dem Drehwinkelwert des zugehörigen Drehwinkelgebers entsprechen muß.

Die Drehzahlgeber sind in vorteilhafter Weise in Form von Inkrementalgebern und die Drehwinkelgeber in Form von Winkelcodierern ausgebildet. Die Winkelcodierer geben mit den von ihnen erzeugten Werten absolut den Winkel bzw. die Position an, wobei die jeweils in einem Zähler summierten Ausgangssignale der Inkrementalgeber (Winkelschrittgeber) ebenfalls ein Maß für den Weg darstellen.

Die Überwachung wird in der Weise erfolgen, daß von den Inkrementalgebern abgegebene Richtungsimpulse elektronischen Zählern zugeführt und miteinander verglichen werden. Hierbei muß gelten, daß die Summe der für die Antriebsmotoren abgegebenen Impulse im Normalfall mit der Summe der Impulse an den Seiltrommeln übereinstimmt, wobei der eine Wert entsprechend dem Übersetzungsverhältnis multipliziert werden muß. Falls den von den Antriebsmotoren abgegebenen Drehzahlen nicht entsprechende Drehzahlen an den Seiltrommeln folgen, liegt eine Störung in der Mechanik vor und der Antrieb muß sofort stillgesetzt werden. Über die Winkelcodierer werden gleichzeitig auch die Wege (Winkel) miteinander verglichen; was für die Drehzahlen gilt, muß gleichzeitig auch für den Wege gelten.

Bei mehreren Antriebsmotoren ist neben der Überwachung der Bewegung der Seiltrommel auch eine Überwachung der einzelnen Antriebsmotoren untereinander möglich. In diesem Zusammenhang ist bei mehreren elektrischen Antriebsmotoren, die jeweils paarweise über ein Planetengetriebe die mindestens eine Seiltrommel antreiben, in vorteilhafter Weise vorgesehen, daß die Auswerteschaltung die Relation zwischen der Summe der Drehzahlen und/oder Drehwinkel der Antriebsmotoren zu denen der Seiltrommel überwacht. Beim Antrieb einer Seiltrommel über ein Planetengetriebe können nämlich Drehzahlunterschiede in den Antriebsmotoren möglich sein und dürfen nicht zur Abschaltung führen. Jedoch müssen auch hier immer bestimmte Beziehungen zwischen der Summe der Drehzahl der einzelnen Antriebsmotoren und der daraus resultierenden Drehzahl der Seiltrommel eingehalten sein. Entsprechendes gilt für die Wege.

Die vorstehend beschriebene Lösung stellt ein universell einsetzbares redundantes System zur Überwachung von Drehzahl und Wegen dar.

Anhand eines in der Zeichnung dargestellten Ausführungsbeispiels sei die Erfindung näher erläutert; es zeigen:
- FIG 1: das Prinzipschaltbild der Sicherheitsvorrichtung,
- FIG 2: das Prinzipschaltbild der Auswertevorrichtung und
- FIG 3: eine Anordnung mit vier Antriebsmotoren bei einem Gießkran.

Wie aus FIG 1 ersichtlich, treibt ein elektrischer Motor 1 eines Hubwerkes über ein Getriebe 2 eine Seiltrommel 3 an. Mit dem Motor 1 sind mechanisch ein elektrischer Inkrementalgeber 4 und ein Winkelcodierer 5 gekuppelt.

Mit der Seiltrommel 3 sind direkt mechanisch ein Inkrementalgeber 6 und ein Winkelcodierer 7 gekuppelt. Die Ausgangssignale der Geber 4 bis 7 werden einer Auswerteschaltung 8 zugeführt, die im Störungsfall ein Abschaltsignal 9 abgibt.

Wie aus FIG 2 ersichtlich, werden die Ausgangssignale der Geber 4 bis 7 über Anpaßschaltungen 19 geführt und stehen als Signale an den Ausgängen A,B,C,D dieser Anpassungsschaltungen 19 zur Verfügung. Am Ausgang A liegt eine Impulsfolge vor, die vom Inkrementalgeber 4 abgeleitet ist und der Drehzahl des Motors 1 entspricht. Am Ausgang B liegt der jeweilige Winkelwert (Drehwinkel) des Antriebsmotors 1 vor, der vom Winkelcodierer 5 geliefert wird.

Am Ausgang C erscheint die der Drehzahl der Seiltrommel 3 zugeordnete Impulsfolge und am Ausgang D der jeweilige Drehwinkel der Trommel 3, der vom Winkelcodierer 7 geliefert wird.

Zum Drehzahlvergleich werden die Werte am Ausgang A mit den Werten am Ausgang C im Subtrahierer 22 verglichen. Überschreitet die Differenz der Drehzahlen einen vorgegebenen Grenzwert, so spricht ein zugeordneter Grenzwertmelder 24 an und gibt ein Störsignal ab.

Zum Vergleich der Drehwinkel werden die Signale an den Ausgängen B und D im Subtrahierer 21 miteinander verglichen und ebenfalls bei einer Abweichung über Grenzwertmelder 24 ein Störsignal ausgegeben. Hierbei können die zulässigen Differenzen zwischen Winkeln bzw. Drehzahlen unterschiedlich eingestellt sein. Mit diesen vorbeschriebenen Maßnahmen wird überwacht, ob die Getriebe zwischen Motor und Trommel in Ordnung sind. Zusätzlich können nun auch die Geber überwacht werden, und zwar basiert dies auf der Überlegung, daß das zeitliche Integral der vom Winkelschrittgeber 4 abgegebenen Pulsfolge mit dem vom Winkelcodierer 5 gelieferten Winkelwert übereinstimmen muß. Hierzu werden in einem Subtrahierer 20 die an den Ausgängen A und B gelieferten Werte miteinander verglichen, wobei beide Werte in Zählform oder in Absolutform ausgegeben werden müssen, damit sie vergleichbar sind. Am einfachsten könnte dies dadurch geschehen, daß die Ausgänge A und C bereits ebenfalls die integrierten Drehzahlwerte ausgeben.

Treten auch hier unzulässige Abweichungen in den Drehzahlen bzw. Winkeln auf, so ist dies ein Indiz dafür, daß eine Störung in den Gebern 4 oder 5 vorliegt, was über Grenzwertmelder 24 ebenfalls zur Abschaltung führt. Sinngemäß die gleiche Überwachungsstrategie gilt für die Geber 6 und 7 mit Hilfe des Subtrahierers 23.

FIG 3 zeigt die Überwachung eines Kranes mit vier Antriebsmotoren 10 bis 13. Jeweils paarweise treiben zwei Antriebsmotoren 10 und 11 bzw. 12 und 13 ein Planetengetriebe 14 an, welches über weitere Getriebe 15 zwei Seiltrommeln 16 antreibt. Mit den Motoren 10 bis 13 und den Seiltrommeln 16 sind jeweils Inkrementalgeber 17 und Winkelcodierer 18 gekuppelt. Aus den Ausgangssignalen der Geber kann in der Auswerteschaltung dann festgestellt werden, ob irgendeine Störung in der Mechanik oder in den Gebern vorliegt; z.B. wird man überwachen, ob die beiden Motoren 10 und 11 gleiche Drehzahlen haben bzw. im gleichen Zeitraum gleiche Drehwinkel zurücklegen. Das gleiche gilt für die Motoren 12 und 13 mit ihren zugeordneten Gebern. Ebenso wird man überwachen, ob die Summe der eintreibenden Drehzahl der Motoren 10 bis 13 der Drehzahl bzw.dem Weg der Trommeln 16 entspricht, da bei einem Planetengetriebe diese Bedingung eingehalten werden muß.

Wie im Zusammenhang mit den FIG 1 und 2 ersichtlich, ist die in FIG 3 dargestellte Anordnung eine Ausweitung der eingangs erläuterten Gedanken, wobei immer die gleiche Grundstruktur der Differentialüberwachung vorhanden bleibt.

## Patentansprüche

1. Sicherheitsvorrichtung an einem Kran, bei dem mindestens ein elektrischer Antriebsmotor (1) über ein Getriebe (2) mit mindestens einer Seiltrommel (3) mechanisch gekuppelt ist, wobei der Antriebsmotor (1) mit einem Drehzahlgeber (4) und mit einem Drehwinkelgeber (5) gekuppelt ist, die Seiltrommel (3) ebenfalls mit einem Drehzahlgeber (6) und mit einem Drehwinkelgeber (7) gekuppelt ist und wobei die Drehzahlgeber (4, 6) und Drehwinkelgeber (5, 7) an einer Auswerteschaltung (8) angeschlossen sind, die die von den Drehzahlgeber (4, 6) und den Drehwinkelgebern (5, 7) für den Antriebsmotor (1) gelieferten Werte fortlaufend in ihrer Relation zu den für die Seiltrommel (3) gelieferten Werten überwacht und bei einem Abweichen von vorgegebenen Relationen ein Störungssignal (9) für eine Notabschaltung abgibt,
**dadurch gekennzeichnet**,
daß die Auswerteschaltung (8) zusätzlich aus den Drehzahlwerten der Drehzahlgeber (4, 6) abgeleitete Drehwinkelwerte mit den von den jeweils zugehörigen Drehwinkelgebern (5, 7) gelieferten Drehwinkelwerten vergleicht.

2. Sicherheitsvorrichtung nach Anspruch 1,
**dadurch gekennzeichnet,**
daß die Drehzahlgeber (4, 6) in Form von Inkrementalgebern und die Drehwinkelgeber (5, 7) in Form von Winkelcodierern ausgebildet sind.

3. Sicherheitsvorrichtung nach Anspruch 1 oder 2,
**dadurch gekennzeichnet,**
daß bei mehreren elektrischen Antriebsmotoren (10, 11, 12, 13), die jeweils paarweise über ein Planetengetriebe (14) die mindestens eine Seiltrommel (16) antreiben, die Auswerteschaltung die Relation zwischen der Summe der Drehzahlen und/oder Drehwinkel der Antriebsmotoren (10, 11, 12, 13) zu denen der Seiltrommel (16) überwacht.

## Claims

1. Safety arrangement on a crane, in which at least one electric drive motor (1) is mechanically coupled with at least one cable drum (3) by way of a gear unit (2), with the drive motor (1) being coupled with a tachogenerator (4) and with a rotation angle transmitter (5), the cable drum (3) likewise being coupled with a tachogenerator (6) and with a rotation angle transmitter (7), and with the tachogenerators (4, 6) and rotation angle transmitters (5, 7) being connected to an evaluating circuit arrangement (8) which continuously monitors the values supplied by the tachogenerators (4, 6) and the rotation angle transmitters (5, 7) for the drive motor (1) in terms of their relationship with the values supplied for the cable drum (3) and emits a disturbance signal (9) for an emergency shutdown when there is a deviation from preset relationships, characterised in that the evaluating circuit arrangement (8) additionally compares rotation angle values derived from the speed values of the tachogenerators (4, 6) with the rotation angle values supplied by the respectively associated rotation angle transmitters (5, 7).

2. Safety arrangement according to claim 1, characterised in that the tachogenerators (4, 6) are in the form of incremental generators and the rotation angle transmitters (5, 7) are in the form of angle encoders.

3. Safety arrangement according to claim 1 or 2, characterised in that given several electric drive motors (10, 11, 12, 13) which, respectively in pairs, drive the at least one cable drum (16) by way of a planetary gear unit (14), the evaluating circuit arrangement monitors the relationship between the sum of the speeds and/or rotation angles of the drive motors (10, 11, 12, 13) relative to those of the cable drum (16).

## Revendications

1. Dispositif de sécurité sur une grue, dans lequel au moins un moteur d'entraînement (1) électrique est couplé mécaniquement par l'intermédiaire d'une transmission (2) à au moins un tambour à câble (3), le moteur d'entraînement (1) étant couplé à un capteur (4) de la vitesse de rotation et à un capteur (5) de l'angle de rotation, le tambour à câble (3) étant également couplé à un capteur (6) de la vitesse de rotation et à un capteur (7) de l'angle de rotation et les capteurs (4, 6) de la vitesse de rotation et les capteurs (5, 7) de l'angle de rotation étant raccordés à un circuit d'évaluation (8), qui surveille en permanence les relations entre les valeurs fournies par les capteurs (4, 6) de la vitesse de rotation et par les capteurs (5, 7) de l'angle de rotation pour le moteur d'entraînement (1), et les valeurs fournies pour le tambour à câble (3) et qui, en cas d'un écart par rapport à des relations prescrites, envoie un signal de dérangement (9) pour un arrêt d'urgence,
caractérisé par le fait que le circuit d'évaluation (8) compare en outre des valeurs d'angles de rotation, qui sont dérivées des valeurs de la vitesse de rotation des capteurs (4, 6) de la vitesse de rotation, aux valeurs d'angles de rotation fournies par les capteurs associés (5, 7) de la vitesse de rotation.

2. Dispositif de sécurité suivant la revendication 1, caractérisé par le fait que les capteurs (4, 6) de la vitesse de rotation sont des capteurs incrémentaux et que les capteurs (5, 7) de la vitesse angulaire sont des codeurs angulaires.

3. Dispositif de sécurité suivant la revendication 1 ou 2, caractérisé par le fait que, pour plusieurs moteurs d'entraînement (10, 11, 12, 13) électriques, qui entraînent respectivement deux par deux au moins un tambour à câble (16), par l'intermédiaire d'un engrenage planétaire (14), le circuit d'évaluation contrôle la relation entre la somme des vitesses de rotation et/ou des angles de rotation des moteurs d'entraînement (10, 11, 12, 13) et les vitesses de rotation et/ou angles de rotation du tambour à câble (16).
